# EUROPÄISCHE PATENTSCHRIFT

(11) **EP 0 507 376 B1**
(45) Veröffentlichungstag und Bekanntmachung des Hinweises auf die Patenterteilung: **02.11.1994**
(21) Anmeldenummer: 92200744.8
(22) Anmeldetag: 16.03.1992
(51) Int. Cl.: H01F 41/06

(54) **Mehrfach-Wickelmaschine zum Bewickeln von elektrischen Spulen**
Multiple winding machine for winding electric coils
Machine de bobinage multiple pour bobiner des bobines électriques

(30) Priorität: 05.04.1991 CH 1020/91
(43) Veröffentlichungstag der Anmeldung: 07.10.1992
(73) Patentinhaber: METEOR AG, 8803 Rüschlikon (CH)
(72) Erfinder: Arnold, Ernst, CH-8102 Buchs (CH)
(74) Vertreter: Schütz, Peter, Dipl.-Ing.

(56) Entgegenhaltungen:
- DE-A- 3 145 179
- DE-A- 3 609 896

## Beschreibung

Die Erfindung betrifft eine Mehrfach-Wickelmaschine gemäss dem Oberbegriff des Patentanspruchs 1.

Eine Mehrfach-Wickelmaschine, bei welcher ein Drahtführer sowohl für die eigentliche Bewicklung des Spulenkörpers als auch zum Andrillen von Drahtenden an radial zum Spulenkörper angeordnete Anschlussstifte vorgesehen ist, ist gemäss der deutschen Patentschrift DE 2 654 032 bekannt. Bei dieser Wickelmaschine ist auf einer gemeinsamen Trägerstange für jede ortsfest angeordnete Wickelspindel jeweils ein Drahtführer angeordnet. Durch eine Axialbewegung der Trägerstange sowie in Querrichtung dazu, als auch eine Schwenkbewegung kann nicht nur ein gleichzeitiges Wickeln mehrerer Spulen sondern auch ein Anwickeln der Drahtenden an Spulenkörper mit radial angeordneten Anschlussstiften vorgenommen werden. Demgegenüber eine Andrillung der Drahtenden an axial zum Spulenkörper angeordnete Anschlussstifte ist nicht möglich.

Eine weitere deutsche Patentschrift DE-A-3 145 179, die als nächstliegender Stand der Technik angesehen wird, offenbart eine Mehrfach-Wickelmaschine zum Bewickeln von elektrischen Spulen mit mehreren im Abstand nebeneinander angeordneten Wickelspindeln und einem entlang der Wickelspindeln in der Längsachse der Wickelmaschine geführten Träger, auf welchem für jede Wickelspindel mindestens ein Drahtführungskopf angeordnet ist, wobei der Träger axial verschiebbar ist und quer zur Längsausdehnung kippbar ausgebildet ist. Für Spulenkörper mit radialen bzw. axialen Anschlussstiften ist eine innerhalb des schwenkbaren Drahtführers angeordnete Klemmrinrichtung vorgesehen, wobei bei Spulenkörpern mit axial angeordneten Anschlussstiften durch entsprechende Positionierung des Drahtführers ein Drahtabschnitt an den Anschlussstift ansetzbar und in dieser Lage von einem Fankhaken eines separaten Anwickelwerkzeuges erfassbar ist. Die Drahtführer mit bereits eingefädeltem Draht sind in einem Trägermagazin abgelegt, wobei der entsprechende Drahtführer mittels einer Trägerstange in das Magazin hinein- bzw.aus diesem in die Arbeitsstellung herausführbar ist.

Bei einer derartigen Anordnung der Magazine ist ein relativ grosser Platzbedarf erforderlich und beim Zu- und Wegführen der Drahtführer kann es zu Störungen durch Berühren der geführten Drähte kommen.

Gemäss der DE-A 3 609 896 ist weiterhin eine Wickelmaschine bekannt, bei welcher am Wickelschlitten in einer Ebene senkrecht zur Wickelspindel eine Drahtzuführungseinrichtung mit mindestens zwei Drahtführern bewegbar vorgesehen ist, wobei die Drahtzuführungseinrichtung in entsprechenden Drahtführungsstellungen verriegelbar ist, und dass den Drahtführern je eine elektrisch oder pneumatisch steuerbare Drahtbremse vorgelagert ist. Die Drahtzuführungseinrichtung samt den Drahtführern ist auf einem um einen Drehpunkt schwenkbaren Revolver aufgesetzt, wodurch ein Drahtwechsel möglich ist. Mittels der gelenkig ausgebildeten Drahtzuführungseinrichtung ist eine Verbindung der Drahtenden mit radial bis tangential am Spulenkörper angeordneten Anschlussstiften möglich.

Ein Nachteil besteht hierbei insbesondere darin, dass die Drahtführer im Wickelbereich verbleiben und das herausragende Drahtende des in Warteposition befindlichen Drahtführers den Wicklungsablauf stören können. Ein weiterer Nachteil besteht darin, dass eine Verbindung der Drahtenden mit axial am Spulenkörper angeordneten Anschlussstiften nicht möglich ist.

Da für den überwiegenden Bedarf an derartigen elektrischen Spulen mit mehreren Wicklungen zwei verschiedene Wicklungsdrähte und/oder mit unterschiedlichen Drahtdurchmessern ausreichen, wird angestrebt, das umständliche Zu- und Wegführen der Drahtführer und den damit verbundenen technischen Aufwand zu verringern.

Die Aufgabe der Erfindung besteht darin, ein schnelles Wechseln von zwei Drahtführern mit verschiedenen Wicklungsdrähten und/oder mit unterschiedlichen Drahtdurchmessern auf eine einfache Weise und platzsparend zu ermöglichen, wobei gleichzeitig ein gegenseitiges Berühren der Drähte ausgeschlossen sein soll,und dass ferner die Drahtenden mit radial bzw. axial zum Spulenkörper angeordneten Anschlussstiften ohne ein besonderes Anwickelwerkzeug verbunden werden können.

Die vorgenannte Aufgabe wird durch die kennzeichnenden Markmale des Patentanspruchs 1 gelöst. Weitere Ausbildungen des Erfindungsgegenstandes gehen aus den abhängigen Ansprüchen hervor.

Die erfindungsgemässe Ausbildung der auf einem Träger angeordneten, beispielsweise sechs Drahtführungsköpfen mit je zwei zueinander versetzten, schwenkbaren Drahtführern, ermöglicht bei bisher gleich grosser Wickelspindel-Teilung eine extrem platzsparende Anordnung, ohne jeweils den Arbeitsbereich der Wickelvorrichtung einzuschränken.

Der Vorteil der Erfindung besteht insbesondere darin, dass für die Bewicklung von Spulen, bei denen die Drahtführer in ihrer Warteposition längere, störungsanfällige Drahtenden aufweisen, diese durch die Drahtführungsköpfe bei der Schwenkung der Drahtführer jeweils aus der Wickelposition in die Warteposition gleichzeitig auf die zum Erfassen erforderliche minimale Länge zurückgezogen werden, so dass ein störungsfreier Wickelablauf gewährleistet ist.

Dadurch, dass jeweils ein Drahtführer in Wickelposition und der andere unmittelbar dazu in Warteposition geschwenkt ist, ist eine schnelle Umstellung der Drahtführer aus der Warteposition in die Wickelposition und umgekehrt gewährleistet.

Eine Drahtklemmeinrichtung ermöglicht eine automatische Einstellung der Drahtklemmung sowohl für Spulenkörper mit radial als auch axial angeordneten Anschlussstiften, so dass sich ein Umrüsten bzw. ein besonderes Anwickelwerkzeug erübrigt.

Die Erfindung wird nachfolgend anhand der in den Zeichnungen dargestellten Ausführungsbeispielen im einzelnen erläutert.

Es zeigt:
Fig.1 einen Querschnitt durch eine einzelne Wickelvorrichtung an einer Mehrfach-Wickelmaschine,
Fig. 1a einen Querschnitt eines Details aus Fig.1,
Fig.2 eine Ansicht, teilweise geschnitten, von zwei an einem Träger der Mehrfach-Wickelmaschine angeordneten Drahtführungsköpfen gemäss der Fig.1,
Fig.2a eine Ansicht eines gegenüber der Fig.2 abgewandelten Drahtführungskopfes,
Fig.2b eine perspektivische Ansicht gemäss Fig.2a, jedoch getrennt für Träger und für Drahtführungskopf, und
Fig.3,3a Querschnitte durch eine Drahtklemmeinrichtung gemäss Fig. 1, einstellbar zur Bewicklung von Spulen mit radial bzw.axial angeordneten Anschlussstiften

In Fig.1 (und teilweise in den Fig.2, 2a, 2b) ist eine Wickelvorrichtung einer aus mehreren, beispielsweise sechs Wickelvorrichtungen bestehender Mehrfach-Wickelmaschine zum Bewickeln von elektrischen Spulen mit 10 bezeichnet. Auf einer Grundplatte 11 ist auf einem Ständer 13 ein Revolverkopf 12 mit in Halterungen 14, 14′ in Wickelachsen 15, 15′ geführten Wickelspindeln angeordnet, wobei ein unbewickelter Spulenkörper 52 aus der Beschickungs-/Entnahme-Position C durch Drehen des Revolverkopfes 12 um dessen Hochachse in die Wickelposition A und gleichzeitig eine bereits bewickelte Spule 54 in die Entnahme-/Beschickungsposition C geschwenkt wird.

In der Längsausdehnung der Wickelmaschine 10 ist ein kippbar ausgebildeter Träger 20 vorgesehen, auf dem für jede Wickelvorrichtung ein Drahtführungskopf 30, 30′ mit mindestens einer Trenneinrichtung 17, 17′ zusammenwirkend angeordnet ist. Jeder Drahtführungskopf 30, 30′ weist mehrere, vorzugsweise zwei Drahtführer 31, 31′ auf, so dass Spulen 54 mit verschiedenen Wickeldrähten 50, 50′ und/oder unterschiedlichen Drahtstärken hergestellt werden können, ohne die Wickelmaschine jeweils umrüsten zu müssen. Der Träger 20 zusammen mit den Drahtführungsköpfen 30, 30′ und den Trenneinrichtungen 17, 17′ ist in frei programmierbaren X-, Y- und Z-Achsen bewegbar, wobei der Träger 20 mit den Drahtführungsköpfen 30, 30′ zum Andrillen der Drahtenden schwenkbar und die Trenneinrichtungen 17, 17′ zusätzlich vertikal oder horizontal verschiebbar ausgebildet sind.

An einer an der Grundplatte 11 angeordneten Halterung 18 ist eine Drahtklemmeinrichtung 40 vorgesehen, die aus einer mit ausgezogenen Linien dargestellten Arbeitsposition in eine strichliert dargestellte Draht-Freigabe-Position, vorzugsweise um 135° schwenkbar ausgebildet ist.

Der Träger 20 ist gemäss Fig. 2 an einer Seite durch einen oder an beiden Seiten durch je einen Pneumatikzylinder 29 axial verschiebbar ausgebildet, und je nach Anzahl der im Abstand auf dem Träger 20 nebeneinander angeordneten Wickelspindeln sind für jede derselben Drahtführungsköpfe 30 vorgesehen. Jeder Drahtführungskopf 30 weist zwei Drahtführer 31, 31′ auf und ist mittels eines Stiftes 33 in eine Bohrung 21 des Trägers 20 einsetzbar. Durch Betätigung des bzw. der Pneumatikzylinder 29 wird der Drahtführer 31 bzw. 31′ aus seiner Wickelposition A in die Warteposition B und/oder umgekehrt geschwenkt. Die Positionierung des Drahtführungskopfes 30, 30′ erfolgt jeweils durch einen Anschlagstift 39, dessen horizontale Bewegung durch eine, in einer Führungsnut 25 des Trägers 20 gebildeten Aussparung 23 durch Anschlagflächen 24, 24′ begrenzt ist. Im Bereiche des Stiftes 33 an der Drahtführungs-Aussenfläche ist in einer muldenförmigen Aussparung eine Drahtöse 34 zur Einführung der Wickeldrähte 50, 50′ vorgesehen.

Gemäss der Fig. 2, 2a und 2b sind am Drahtführungskopf 30, 30′ jeweils zwei Drahtklemmer 35, 35′ angeordnet, die an deren, dem Träger 20 zugewandten Innenfläche entsprechende Hebestifte 36, 36′ aufweisen, die durch einen Pneumatikzylinder 27 betätigbar sind. Der in Fig. 2 unmittelbar zum Pneumatikzylinder 29 angeordnete Drahtführungskopf 30 ist ohne seine Klemmer 35, 35′ dargestellt, um die Hebestifte 36, 36′ ersichtlich zu machen, wobei die Hebestifte 36, 36′ zum Träger 20 in die Längsausnehmung 22 im Bereiche des Pneumatikzylinders hinausragen. Eine in einer Nut 26 des Trägers 20 geführte Druckleitung 26′ sichert die Druckluft-Zuführung für den Pneumatikzylinder 27 zum Anheben jeweils eines der Drahtklemmer 35, 35′ mittels der Hebestifte 36, 36′ gegen die Kraft einer Druckfeder 37, 37′. Der dem in Wickelposition A befindlichen Drahtführer 31, 31′ zugeordnete Drahtklemmer 35, 35′ wird durch den Hebestift 36, 36′ angehoben, so dass der Wickeldraht 50, 50′ ungebremst auf den Spulenkörper 52 aufgewickelt werden kann; während dem in Warteposition B befindlichen Drahtführer 31′, 31 zugeordnete Drahtklemmer 35′, 35 mit seinem Hebestift 36′, 36 ausserhalb des Pneumatikzylinders 27 zu liegen kommt, so dass der Wickeldraht 50′, 50 festgeklemmt bleibt.

Entsprechend der bewickelnden Spule 54 kann das Drahtende derart abgetrennt werden, dass dieser zum Erfassen nur geringfügig aus dem Drahtführer 31,31′ herausragt oder im grösseren Abstand zu diesem abgetrennt werden muss, so dass das aus dem Drahtführer 31,31′ herausragende Drahtende durch Berühren der Wickeldrähte Störungen verursachen könnte. Im ersten Fall ist der Drahtführungskopf 30 gemäss der Fig.2 vorgesehen. Im zweiten Fall gemäss der Fig.2a und 2b ist der mehrere Drahtführer 31,31′ aufweisende schwenkbare Drahtführungskopf 30′ erfindungsgemäss mit einem kurvenartig ausgebildeten Schlitz 38 versehen, durch welchen zwei im Abstand zueinander im Träger 20 angeordneten mit den Klemmern 35,35′ des Drahtführungskopfes 30′ zusammenwirkende Umlenkstifte (28,28′) hindurchragen, so dass der um den Umlenkstift 28 bzw. 28′ geführte Wickeldraht im jeweiligen Drahtführer 31 bzw.31′ durch in die Warteposition B schwenkbaren Klemmer 35 bzw.35′ zurückziehbar ist. Dadurch ist gewährleistet, dass das entsprechende Drahtende 50 bzw.50′ zum Erfassen nur geringfügig aus dem Drahtführer 31,31′ herausragt.

In Fig.2b ist perspektivisch das Träger-Teilstück 20 und der Drahtführungskopf 30′ gemäss der Fig.2a anschaulicher dargestellt, indem der Träger 20 und der Drahtführungskopf 30′ jeweils getrennt gezeigt werden.

Die Drahtklemmeinrichtung 40 befindet sich gemäss der Fig.3,3a in ihrer Arbeitsstellung für die Bewicklung von elektrischen Spulen mit radial bzw.axial angeordneten Anschlussstiften 53, 53′ (Fig.1). Eine schnelle Umstellung ohne ein Umrüsten der Wickelmaschine 10 ist damit gewährleistet. Die Drahtklemmeinrichtung 40 ist auf einer schwenkbaren Halterung 18 angeordnet. In einem Gehäuse 41 ist ein Pneumatikzylinder 49 mit einem Führungsstift 47 angeordnet, in welchen eine Gabel 46 eines um den Drehpunkt 45 schwenkbaren Hebels 44 eingreift. Der Hebel 44 betätigt über eine daran angreifende Achse 43 eine schwenkbare Klemmplatte 42. Für die Bewicklung der elektrischen Spulen 54 mit radial angeordneten Anschlussstiften 53 wird der Wickeldraht 50,50′ gemäss Fig.3 zwischen der Klemmplatte 42 und einer Seitenfläche 41˝ des Gehäuses 41 eingeführt und gemäss der Fig.3a eingeklemmt; für die Bewicklung der elektrischen Spulen 54 mit axial verlaufenden Anschlussstiften 53′ wird der Wickeldraht 50,50′ gemäss Fig.3a zwischen der Klemmplatte 42 und einer Stirnfläche 41′ des Gehäuses 41 eingeführt und gemäss Fig.3 festgeklemmt. Zur Entfernung der Drahtenden aus der Drahtklemmeinrichtung 40 erfolgt gemäss Fig.1 aus der Arbeitsstellung (mit ausgezogenen Linien) in seine Draht-Freigabe-Position (strichliert dargestellt) eine Schwenkbewegung in einem Winkel zwischen 90° bis 180°, vorzugsweise 135°, und durch Freilegung der Klemmplatte 42 wird das Drahtende abgeworfen, wobei die Drahtenden mittels eines nicht dargestellten Transportbandes in einen Sammelbehälter transportiert werden.

## Patentansprüche

1. Mehrfach-Wickelmaschine zum Bewickeln von elektrischen Spulen mit mehreren im Abstand nebeneinander angeordneten Wickelspindeln und einem entlang der Wickelspindeln in der Längsachse der Wickelmaschine geführten Träger (20), auf welchem für jede Wickelspindel ein Drahtführungskopf (30′) angeordnet ist, wobei der Träger (20) axial verschiebbar ist und quer zur Längsausdehnung kippbar ausgebildet ist und wobei für Spulenkörper mit radialen bzw. axialen Anschlussstiften eine entsprechend einstellbare Drahtklemmeinrichtung vorgesehen ist, dadurch gekennzeichnet, dass der Drahtführungskopf (30′) mindestens zwei zueinander versetzt angeordnete Drahtführer (31,31′) aufweist, wobei sich jeweils nur einer in Wickelposition (A) und der jeweils andere in Warteposition (B) befindet und der Drahtführungskopf (30′) zwei Klemmer (35,35′) mit je einem Hebestift (36,36′) aufweist und der der Wickelposition (A) zugeordnete Klemmer (35 bzw.35′) gegen die Kraft einer Druckfeder (37 bzw.37′) auf den entsprechenden Hebestift (36 bzw.36′) anhebbar ist, und der mehrere Drahtführer (31,31′) aufweisende schwenkbare Drahtführungskopf (30′) mit einem kurvenartig ausgebildeten Schlitz (38) versehen ist, durch welchen zwei im Abstand zueinander im Träger (20) angeordnete mit den Klemmern (35 bzw.35′) des Drahtführungskopfes (30′) zusammenwirkende Umlenkstifte (28,28′) hindurchragen, so dass der um den Umlenkstift (28 bzw.28′) geführte Wickeldraht (50 bzw.50′) im jeweiligen Drahtführer (31 bzw.31′) durch in die Warteposition (B) schwenkbare Klemmer (35 bzw.35′) zurückziehbar ist, und dass genannte Drahtklemmeinrichtung (40) mit dem Drahtführer (31 bzw.31′) zusammenwirkt und entsprechend einstellbar und schwenkbar ist.

2. Wickelmaschine nach Anspruch 1, dadurch gekennzeichnet, dass jeder Drahtführungskopf (30′) mit deren Drahtführern (31, 31′) mittels eines unterhalb einer Drahtöse (34) in eine Bohrung (21) des Trägers (20) einsetzbaren Stiftes (33) schwenkbar ausgebildet ist.

3. Wickelmaschine nach Anspruch 1 oder 2, dadurch gekennzeichnet, dass der Schwenkbereich der Drahtführer (31,31′) durch einen, im Bereich von Anschlagflächen (24,24′) in einer Aussparung (23) einer Führungsnut (25) des Trägers (20) schwenkbaren Anschlagstift (39) begrenzt ist.

4. Wickelmaschine nach einem der Ansprüche 1 bis 3, dadurch gekennzeichnet, dass der Schwenkwinkel der beiden Drahtführer (31,31′) zueinander in einem Winkel zwischen 50° bis 70°, vorzugsweise 60° ausgebildet ist.

5. Wickelmaschine nach einem der Ansprüche 1 bis 4, dadurch gekennzeichnet, dass ein Pneumatikzylinder (27) mit dessen Stirnfläche mittig in eine Längsausnehmung (22) gegen einen der beiden Hebestifte (36,36′) der Klemmer (35,35′) liegt.

6. Wickelmaschine nach einem der Ansprüche 1 bis 5, dadurch gekennzeichnet, dass der Träger (20) zusammen mit den Drahtführern (31,31′) des Drahtführungskopfes (30′) gegenüber den in Wickelpositionen (A) befindlichen Drahtführerenden in Querrichtung kippbar ausgebildet ist.

7. Wickelmaschine nach einem der Ansprüche 1 bis 6, dadurch gekennzeichnet, dass der Kippwinkel des Trägers (20) zwischen 30° und 120°, vorzugsweise 90° beträgt.

8. Wickelmaschine nach einem der Ansprüche 1 bis 7, dadurch gekennzeichnet, dass der Träger (20), der mit Drahtführern (31,31′) versehene Drahtführungskopf (30′) und mindestens eine Trenneinrichtung (17,17′) jeweils eine Einheit bilden, wobei die Trenneinrichtungen (17,17′) zusätzlich gegenüber den Drahtführern (31,31′) horizontal bzw. vertikal verschiebbar sind.

9. Wickelmaschine nach Anspruch 1, dadurch gekennzeichnet, dass die Drahtklemmeinrichtung (40) aus einem Gehäuse (41) mit einem mittig geführten Pneumatikzylinder (49), einer schwenkbaren Klemmplatte (42) und einem im Drehpunkt (45) schwenkbaren Hebel (44) besteht, und der Hebel (44) einmal mittels einer Gabel (46) in einen Führungsstift (47) des Pneumatikzylinders (49) eingreift und zum anderen mit einer Achse (43) der Klemmplatte (42) verbunden ist.

10. Wickelmaschine nach Anspruch 1 oder 9, dadurch gekennzeichnet, dass zur Bewicklung eines Spulenkörpers (52) mit radial bzw. axial angeordneten Anschlussstiften (53,53′) mittels des schwenkbaren Hebels (44) die Klemmplatte (42) mit einer Seitenfläche (41˝) bzw. mit einer Stirnfläche (41′) des Gehäuses (41) der Drahtklemmeinrichtung (40) zusammenwirkt.

11. Wickelmaschine nach einem der Ansprüche 1, 9 und 10, dadurch gekennzeichnet, dass die Drahtklemmeinrichtung (40) aus der Arbeitsstellung in eine Draht-Freigabe-Position (40 - strichliert) in Gegenuhrzeigersinn kippbar ausgebildet ist.

12. Wickelmaschine nach Anspruch 1 oder 11,
dadurch gekennzeichnet, dass der Kippwinkel der Drahtklemmeinrichtung (40) zwischen 90° und 180°, vorzugsweise 135° beträgt.

## Claims

1. Multiple winding machine for winding electric coils, having a plurality of winding spindles spaced apart alongside one another and a carrier (20), which is guided along the winding spindles in the longitudinal axis of the winding machine and on which one wire guidance head (30′) per winding spindle is disposed, with the carrier (20) being axially displaceable and being designed so as to be tiltable at right angles to the longitudinal extension and with there being provided for coil forms with radial or axial wiring posts a correspondingly adjustable wire-clamping device, characterized in that the wire guidance head (30′) has at least two wire guides (31, 31′) disposed offset relative to one another, of which in each case only one is situated in winding position (A) and the other is situated in stand-by position (B), and the wire guidance head (30′) has two clamps (35, 35′) each with a lifting pin (36, 36′) and the clamp (35 or 35′) associated with the winding position (A) is liftable counter to the action of a pressure spring (37 or 37′) onto the corresponding lifting pin (36 or 36′), and the pivotable wire guidance head (30′) having a plurality of wire guides (31, 31′) is provided with a curve-shaped slot (38), through which two deflection pins (28, 28′) disposed a distance apart from one another on the carrier (20) and cooperating with the clamps (35 or 35′) of the wire guidance head (30′) project so that the winding wire (50 or 50′) conveyed around the deflection pin (28 or 28′) is retractable in the respective wire guide (31 or 31′) by clamps (35 or 35′) which are pivotable into the stand-by position (B), and that said wire-clamping device (40) cooperates with the wire guide (31 or 31′) and is correspondingly adjustable and pivotable.

2. Winding machine according to claim 1, characterized in that each wire guidance head (30′) with its wire guides (31, 31′) is designed so as to be capable of pivoting by means of a pin (33) which is insertable below a wire eye (34) into a bore (21) of the carrier (20).

3. Winding machine according to claim 1 or 2, characterized in that the pivoting range of the wire guides (31, 31′) is delimited by a stop pin (39) capable of pivoting in the region of stop faces (24, 24′) in a recess (23) of a guide groove (25) of the carrier (20).

4. Winding machine according to one of claims 1 to 3, characterized in that the pivoting angle of the two wire guides (31, 31′) relative to one another is designed in an angle between 50° to 70°, preferably 60°.

5. Winding machine according to one of claims 1 to 4, characterized in that a pneumatic cylinder (27) lies with its end face centrally into a longitudinal recess (22) against one of the two lifting pins (36, 36′) of the clamps (35, 35′).

6. Winding machine according to one of claims 1 to 5, characterized in that the carrier (20) together with the wire guides (31, 31′) of the wire guidance head (30′) is designed so as to be tiltable in a transverse direction relative to the wire guide ends situated in winding positions (A).

7. Winding machine according to one of claims 1 to 6, characterized in that the tilting angle of the carrier (20) is between 30° and 120°, preferably 90°.

8. Winding machine according to one of claims 1 to 7, characterized in that the carrier (20), the wire guidance head (30′) provided with wire guides (31, 31′), and at least one separating device (17, 17′) in each case form one unit, with the separating devices (17, 17′) additionally being horizontally or vertically displaceable relative to the wire guides (31, 31′).

9. Winding machine according to claim 1, characterized in that the wire- clamping device (40) comprises a housing (41) with a centrally guided pneumatic cylinder (49), a pivotable clamping plate (42) and a lever (44) capable of pivoting at the fulcrum (45), and the lever (44) on the one hand engages by means of a fork (46) into a guide pin (47) of the pneumatic cylinder (49) and on the other hand is connected to an axis (43) of the clamping plate (42).

10. Winding machine according to claim 1 or 9, characterized in that, for winding a coil form (52) with radially or axially disposed wiring posts (53, 53′), with the aid of the pivotable lever (44) the clamping plate (42) cooperates with a side face (41˝) or with an end face (41′) of the wire-clamping device (40).

11. Winding machine according to one of claims 1, 9 and 10, characterized in that the wire-clamping device (40) is designed so as to be tiltable in an anticlockwise direction out of the operating position into a wire release position (40 - dashed lines).

12. Winding machine according to claim 1 or 11, characterized in that the tilting angle of the wire-clamping device (40) is between 90° and 180°, preferably 135°.

## Revendications

1. Machine de bobinage multiple, pour bobiner des bobines électriques, avec plusieurs broches de bobinage disposées a distance les unes a côté des autres et un support (20) guidé le long des broches de bobinage dans l'axe longitudinal de la machine de bobinage, support sur lequel pour chaque broche de bobinage est disposée une tête de guidage de fil (30′), le support (20) étant déplaçable axialement et réalisé de façon à pouvoir basculer transversalement par rapport à la direction longitudinale, un dispositif de serrage de fil, réglable de maniere correspondante, étant prévu pour les corps de bobine, avec des tiges de raccordement radiales, ou axiales, caractérisée en ce que la tête de guidage de fil (30′) présente au moins deux guides fils (31, 31′) disposés décalés l'un par rapport à l'autre, un seul de ceux-ci se trouvant dans une position de bobinage (A) et l'autre se trouvant dans la position d'attente (B) et la tête de guidage de fil (30′) présente deux pinces (35, 35′), ayant chacune une tige de levage (36, 36′), et la pince (35, 35′) associée à la position de bobinage (A) étant soulevable à l'encontre de la force d'un ressort de pression (37, ou 37′) exercée sur la tige de levage (36, 36′) correspondante, et la tête de guidage de fil (30′) pivotante, présentant plusieurs guides fils (31, 31′), étant pourvue d'une fente (38) incurvée, à travers laquelle passent deux tiges de renvoi (28, 28′), disposées à distance l'une de l'autre dans le support (20) et coopérant avec les pinces (35, ou 35′) de la tête de guidage de fil (30′), de sorte que le fil de bobinage (50, ou 50′) guidé autour de la tige de renvoi (28, ou 28′) peut être rétracté dans le guide fil (31, 31′) respectif, au moyen des pinces (35, 35′) susceptibles de pivoter en position d'attente (B), et en ce que le dispositif de serrage de fil (40) cité coopère et peut être réglé et pivoté de manière correspondante avec le guide fil (31 ou 31′).

2. Machine de bobinage selon la revendication 1, caractérisée en ce que chaque tête de guidage de fil (30′) est réalisée de façon à pouvoir pivoter avec ses guides-fils (31, 31′), au moyen d'une tige (33) pouvant être insérée au-dessous d'un oeillet à fil (34) dans un perçage (21) du support (20).

3. Machine de bobinage selon la revendication 1 ou 2, caractérisée en ce que la plage de pivotement des guides-fils (31, 31′) est limitée au moyen d'une tige de butée (39) susceptible de pivoter dans la zone de surface de butée (24, 24′), dans un évidement (23) d'une rainure de guidage (25) du support (20).

4. Machine de bobinage selon l'une des revendications 1 à 3, caractérisée en ce que l'angle de pivotement des deux guides-fils (31, 31′) l'un par rapport à l'autre est situé à une valeur comprise entre 50° et 70°, de préférence 60°.

5. Machine de bobinage selon l'une des revendications 1 à 4, caractérisée en ce qu'un vérin pneumatique (27) vient, par sa face frontale, se placer au centre dans un évidement longitudinal (22), contre l'une des deux tiges de levage (36, 36′) des pinces (35, 35′).

6. Machine de bobinage selon l'une des revendications 1 à 5, caractérisée en ce que le support (20) est réalisé de façon à pouvoir basculer en direction transversale conjointement avec les guides-fils (31, 31′) de la tête de guidage de fil (30′), vis-à-vis des extrémités de guides-fils se trouvant dans la position de bobinage (A).

7. Machine de bobinage selon l'une des revendications 1 à 6, caractérisée en ce que l'angle de basculement du support (20) est compris entre 30° et 120°, de préférence est de 90°.

8. Machine de bobinage selon l'une des revendications 1 à 7, caractérisée en ce que le support (20), la tête de guidage de fil (30′) pourvue des guides-fils (31, 31′) et au moins un dispositif de séparation (17′) forment tous un ensemble, les dispositifs de séparation (17, 17′) étant en plus déplaçables horizontalement, respectivement verticalement, par rapport aux guides-fils (31, 31′).

9. Machine de bobinage selon la revendication 1, caractérisée en ce que le dispositif de serrage de fil (40) est composé d'un carter (41), avec un vérin pneumatique (49) guidé centralement, une plaque de serrage (42) pivotante et un levier (44) pivotant en un centre de rotation (45), et le levier (44) s'engageant initialement, au moyen d'une fourche (46), dans une tige de guidage (47) du vérin pneumatique (49) et étant relié d'autre part à un axe (43) de la plaque de serrage (42).

10. Machine de bobinage selon la revendication 1 ou 9, caractérisée en ce que la plaque de serrage (42) coopère, avec une surface latérale (41˝) ou avec une surface frontale (41′) du carter (41) du dispositif de serrage de fil (40), en vue de bobiner un corps de bobine (52) à l'aide des tiges de raccordement (53, 53′) disposées radialement, respectivement axialement.

11. Machine de bobinage selon l'une des revendications 1, 9 et 10, caractérisée en ce que le dispositif de serrage de fil (40) est réalisé de façon à pouvoir basculer depuis la position de travail dans une position de libération de fil (représentée en pointillé et désignée par 40), le basculement s'effectuant dans le sens inverse de celui des aiguilles d'une montre.

12. Machine de bobinage selon la revendication 1 ou 11, caractérisée en ce que l'angle de basculement du dispositif de serrage de fil (40) est compris entre 90° et 180°, et de préférence est de 135°.
